# EUROPÄISCHE PATENTSCHRIFT

(11) **EP 3 953 543 B1**
(45) Veröffentlichungstag und Bekanntmachung des Hinweises auf die Patenterteilung: **25.06.2025**
(21) Anmeldenummer: 20719601.5
(22) Anmeldetag: 10.04.2020
(51) Int. Cl.: E04H 1/04, E04H 1/00

(54) **ANORDNUNG VON GEBÄUDEEINHEITEN**
ARRANGEMENT OF BUILDING UNITS
ARRANGEMENT D'UNITÉS DE BÂTIMENT

(30) Priorität: 12.04.2019 AT 503332019
(43) Veröffentlichungstag der Anmeldung: 16.02.2022
(73) Patentinhaber: Beisl, Engelbert, 7202 Wiesen (AT)
(72) Erfinder: Beisl, Engelbert, 7202 Wiesen (AT)
(74) Vertreter: Puchberger & Partner Patentanwälte
(86) Internationale Anmeldenummer: PCT/EP2020/060304
(87) Internationale Veröffentlichungsnummer: WO 2020/208220

(56) Entgegenhaltungen:
- EP-A1- 0 154 100
- WO-A1-03/106784
- AT-B- 284 402
- FR-A1- 2 591 644

## Beschreibung

Die Erfindung betrifft eine Anordnung von Gebäudeeinheiten, umfassend eine Mehrzahl von in gekoppelter Bauweise gebauten Hauseinheiten oder eine Mehrzahl von in einem mehrgeschoßigen Gebäude untergebrachten einzelnen Gebäudeeinheiten.

Herkömmliche Gebäudeanordnungen umfassen überwiegend linear angeordnete Häuser bzw. Gebäudeeinheiten, die in gekoppelter Bauweise entlang einer Straße auf nebeneinander liegenden Grundstücken aufgebaut sind oder Gebäudeeinheiten in mehrgeschoßigen Gebäuden welche ebenfalls gereiht oder im Rechteck verbaut sind. Bei derartigen herkömmlichen - also linearen Anordnungen - haben (im Falle von Hausanlagen) die zugehörigen Grundstücke zumeist die gleiche Breite wie die Häuser und sind demgemäß außerordentlich schmal. Jedenfalls sind diese in der Regel rechteckig. Das gleiche gilt für die Räumlichkeiten. Auch diese haben eben die tatsächliche Breite, welche nicht breiter bzw. größer empfunden wird.

Einer der Nachteile derartiger linearen Anordnungen liegt auch darin, dass die jeweiligen Nachbarn einen ungehinderten Einblick in das jeweilige Nachbargrundstück haben und auch in akustischer Hinsicht keine ausreichende Privatsphäre genießen. Überdies vermitteln derartige Hauszeilen oft einen eintönigen trostlosen Anblick. Die Schmalheit der Grundstücke ist auch nachteilig bei der Bepflanzung des Gartens und die gefühlte Größe des Grundstückes entspricht der tatsächlichen Größe, welche naturgemäß bei derartigen Anlagen sehr klein ist.

Auch in Bezug auf die Obergeschoße ergibt sich das gleiche Bild - sofern überhaupt Raum im Freien geschaffen wird handelt es sich um linear gereihte Balkone welche schmal sind und keine ausreichende Privatsphäre sowohl in optischer als auch akustischer Hinsicht bieten.

Ein weiterer Nachteil liegt bei der versorgungsmäßigen Aufschließung von Reihenhauszeilen bzw. linear angeordneten Gebäudeeinheiten, da zu jedem einzelnen Haus/jeder Gebäudeeinheit relativ lange Zuleitungen und Abflussleitungen gelegt werden müssen.

Es ist bereits vorgeschlagen worden, Häuser und Gebäudeeinheiten nicht in linearer Form nebeneinander anzuordnen, sondern den Häusern einen tortenstückartigen Grundriss zu geben und derartige Hauseinheiten kreisförmig oder in großen Kreisen anzuordnen. Ein Beispiel dafür ist die WO 03/106784 A1.

Alle diese Anordnungen haben den Nachteil, dass im Inneren der Hausanordnung ein Hof angeordnet ist, zu dem sich die zugehörigen inneren Abschlusswände öffnen wodurch die Hauptausrichtung des Wohnens und Nutzens auf diese schattige, verkleinerte Seite gerichtet ist und die Privatsphäre daher gestört wird, und dass an den großflächigen außen liegenden Abschlusswänden - an welchen die Sonne und das Licht sowie die Hauptausrichtung des Wohnens bzw. Nutzens ausgerichtet sein sollte - der Zufahrtsbereich, Eingangsbereich, Vorraum und Wirtschaftsbereich der Häuser angeordnet ist. In nachteiliger Weise kommt es dabei ebenfalls zu einer gegenseitigen Störung der Bewohner durch Blickeinsicht in das jeweilige Nachbargrundstück und weiters befinden sich mehrere der Wohneinheiten im Nordbereich, sodass die Ausrichtung dieser Hauseinheiten ungünstig ist. Im Detail betrachtet muss festgestellt werden, dass all diese Anlagen sowohl in optischer als auch in funktioneller Hinsicht nachteilig sind.

Bei mehrstöckigen Hausanordnungen kommt es zu ähnlichen Problemen durch gegenseitige Störung und ungünstige Ausrichtung von Hauseinheiten nach Norden.

Eine weitere Anordnung von Gebäudeeinheiten ist aus der AT 284402 B bekannt. Diese Druckschrift beschreibt ein mehrgeschossiges Gebäude, bei dem der Sonnen- bzw. Lichteinfall verbessert werden soll. Diese Anordnung ist weist jedoch in Bezug auf den gleichmäßigen Lichteinfall auf die Gebäudeeinheiten sowie in Bezug auf die Privatsphäre Nachteile auf.

Eine noch weitere Anordnung von Gebäudeeinheiten wird in der EP 0154100 A1 beschrieben. Ziel ist es, die Dächer in einer vor die Gewinnung von Sonnenstrom geeigneten Form anzuordnen.

Die vorliegende Erfindung stellt sich die Aufgabe, die genannten Nachteile zu vermeiden und eine Anordnung von Gebäudeeinheiten zu schaffen, die hinsichtlich der Sonnenausrichtung bzw. der Ausrichtung am Licht optimiert ist und die den Benutzern ein Wohnen und Arbeiten bzw. anderswertiges Nutzen unbehindert von den Nachbarn erlaubt. Die optische Gestaltung soll dadurch aufgelockert und ansprechend werden. Die Nutzung der Gartenstücke bzw. Loggien soll bessere Möglichkeiten für die Gestaltung und Nutzung bieten und durch die Drehung und Einbuchtung vor allem auch mehr Privatsphäre sowohl in optischer als auch akustischer Hinsicht.

Die Erfindung löst die gestellten Aufgaben durch die Merkmale der Ansprüche.

Die Erfindung betrifft eine Anordnung von Gebäudeeinheiten, umfassend eine Mehrzahl von in gekoppelter Bauweise gebauter Hauseinheiten und/oder eine Mehrzahl von in einem mehrgeschoßigen Gebäude untergebrachten einzelnen Gebäudeeinheiten. Gegebenenfalls kann jede Gebäudeeinheit einen tortenstückartigen Grundriss mit zwei in einem Winkel α zueinander liegenden Seitenwänden, einer inneren Abschlusswand und einer äußeren Abschlusswand aufweisen. Gegebenenfalls ist vorgesehen, dass die inneren Abschlusswände nordseitig schattenseitig und die äußeren Abschlusswände südseitig sonnenseitig angeordnet sind.

Erfindungsgemäß ist vorgesehen, dass die zwei außenliegenden Seitenwände der Anordnung von Gebäudeeinheiten in einem Winkel β als Vielfaches des Winkels α zueinander liegen, wobei β zwischen 45° und 270° beträgt.

Gegebenenfalls ist vorgesehen, dass die inneren Abschlusswände die Hauseingangstüren mit Zugang zu einem Hauseingangsbereich mit Treppe aufweisen und/oder, dass insbesondere bei mehrgeschoßiger Anordnung der Gebäudeeinheiten in einem Obergeschoß von der Treppe ein Zugang zu einem Nass- und Sanitärbereich sowie zu einem Zimmer gegeben ist.

Gegebenenfalls ist vorgesehen, dass die außenliegenden nach Süden und/oder zur Sonne ausgerichteten Abschlusswände mit je zumindest einer Terrassentür und/oder einer Loggiatür versehen sind.

Gegebenenfalls ist vorgesehen, dass die der Terrassentür und/oder der Loggiatür benachbarte Seitenwand eine Wandverlängerung als Sicht- und/oder Windschutz aufweist.

Gegebenenfalls ist vorgesehen, dass die Abschlusswand zur Terrassentür und/oder zur Loggiatür hin einen Rücksprung aufweist und zwischen Rücksprung und Seitenwand eine Terrasse oder Balkon/Loggia angeordnet ist.

Gegebenenfalls ist vorgesehen, dass durch die Aneinanderreihung der inneren Abschlusswände ein zentraler Zugangsbereich gebildet ist.

Gegebenenfalls ist vorgesehen, dass die Anordnung von Gebäudeeinheiten auf einem Grundstücksareal angeordnet ist, welches in Verlängerung der Seitenwände und je nach Bedarf eventuell in Grundstücke unterteilt oder parifiziert wird, die den einzelnen Hauseinheiten zugeordnet sind.

Gegebenenfalls ist vorgesehen, dass bei mehrgeschossiger Anordnung der Gebäudeeinheiten ein Liftschacht für den Einbau eines Lifts vorgesehen ist.

Gegebenenfalls ist vorgesehen, dass insbesondere bei mehrgeschoßiger Anordnung der Gebäudeeinheiten im Zugangsbereich eine zu allen Stockwerken reichende Treppe und Liftschacht vorgesehen sind.

Es kann weiterhin vorgesehen sein, dass der gesamte Gebäudekomplex einen Außenwinkel von zumindest 90° und maximal 270° aufweist und der Komplex weitgehend nach Osten-Süden-Westen ausgerichtet ist und im Falle eines Winkels von über 180° die nach Norden gerichteten Gebäudeeinheiten als Neben- oder Arbeitsräume (Büro-Arztpraxis etc.) Verwendung finden. Jede Gebäudeeinheit besteht aus einem tortenstückartigen Grundriss mit zwei - in einem rechtwinkeligen oder spitzen Winkel zueinander liegenden - Seitenwänden, einer inneren Abschlusswand und einer äußeren Abschlusswand.

Ein weiterer wesentlicher Vorteil der Erfindung ist die gefühlte Raumgröße - sowohl im Inneren als auch im Äußeren des Gebäudes. Gleich wie die Gärten wirken auch die Räume viel größer als sie tatsächlich sind. Dies wird insbesondere dadurch erreicht, dass sich die Räume aufgrund der spitzen Winkel der Gebäudeeinheiten immer zur Sonne bzw. zum Licht hin verbreitern. Dies zieht sich (im Falle von Hausanlagen mit Gärten) über die Gärten weiter. Die gefühlte Raumgröße übersteigt dadurch bei Weitem die tatsächliche Raumgröße.

Weiters ist noch der Vorteil gegeben, dass die Versorgungsabschnitte der nebeneinander und eventuell übereinander angeordneten Hauseinheiten kurze Wege benötigen, sodass die dazu notwendigen Investitionen kleiner sind.

Durch die Ausrichtung der großen Glasflächen zur Sonne bzw. zum Licht und die Anordnung der Nutzungsräume wie Badzimmer, Vorzimmer, Abstellräume etc. an der Nordseite ergeben sich auch wesentliche energetischer Vorteile. Die Nordseite wird ohne wesentliche Glaselemente gestaltet und thermisch sehr gut isoliert sodass der Energieverlust an der Nordseite minimiert wird - die am Sonnenverlauf ausgerichteten Glasfronten bringen nicht nur Licht sondern auch Energie ins Haus.

Im Nachfolgenden wird die Erfindung anhand der Figuren näher erläutert. Alle Figuren sind nur beispielhaft und schränken die Erfindung nicht ein. Beispielhaft wird in den Figuren 1-7 eine zweigeschoßige Reihenhausanlage gezeigt. Beispielhaft wird in den Figuren 8-10 ein achtstöckiges Hochhaus gezeigt.
Die Fig. 1 zeigt einen Komplex von acht Gebäudeblöcken 16 mit jeweils 4 erfindungsgemäß angeordneten Gebäudeeinheiten 1 von oben gesehen in schematischer Darstellung.
Fig. 2 zeigt exemplarisch den Grundriss einer erfindungsgemäßen Anordnung von vier Gebäudeeinheiten,
Fig. 3 zeigt den Grundriss des Erdgeschosses einer Hauseinheit, und
Fig. 4 zeigt den Grundriss im Obergeschoss dieser Hauseinheit.
Fig. 5 zeigt schematisch den Grundriss einer anderen Ausführungsform der Reihenhausanordnung.
Fig. 6 zeigt einen Schrägriss auf eine Reihenhausanordnung mit vier Hauseinheiten in fertigem Zustand.
Fig. 7 zeigt eine Alternative für den Grundriss einer Anordnung von Gebäudeeinheiten, mit Treppe außerhalb des Wohnbereichs.
Die Fig. 8 zeigt exemplarisch den Grundriss eines 8-stöckigen Hochhauses.
Die Fig. 9 zeigt exemplarisch dasselbe achtstöckige Hochhaus von vorne.
Die Fig. 10 zeigt exemplarisch dasselbe achtstöckige Hochhaus von hinten.

Fig. 1 zeigt einen Komplex von acht Gebäudeblöcken 16 mit jeweils vier Gebäudeeinheiten 1. Die Blöcke sind jeweils entlang einer Zufahrtsstraße 17 angeordnet. Jeder Gebäudeblock 16 steht auf einem zusammenhängenden Grundstücksareal 18 mit der fächerförmigen Aufteilung in die einzelnen Grundstücke 19 für die einzelnen Hauseinheiten 1. Jeder Gebäudeblock 16 umfasst vier Hauseinheiten 1 mit zugehörigem Grundstück 19. Nur zur Erläuterung sind in Fig. 1 jeweils zwei Doppelgaragen 20 eingezeichnet, wobei auf dem Vorplatz 21 auch Platz für die Zufahrt, Abstellplatz und Abfallcontainer vorliegen kann.

Zwischen den Grundstücksarealen 18 sind schmälere Zugangswege vorgesehen, die einen Zugang zu den Grundstücksarealen 18 von anderen Seiten erlauben.

Im Zentrum oder - je nach Grundstücksbeschaffenheit - an einer anderen zentralen Stelle -werden allgemeine Kommuniktations- und Allgemeineinrichtungen 29 geschaffen. Im Falle von Wohnungsanlagen können diese Kinderspielplatz, Grillplatz, Saunahütte, Schwimmbad, Schwimmteich, und ähnliches beinhalten. Im Falle von Büro- bzw. Gewerbeanlagen kann es ein allgemeines Besprechungszentrum, Technikzentrum und ähnliches sein. Im Falle von Seniorenresidenzen ein Arztzimmer, eine Hausapotheke, Räumlichkeiten für Betreuungspersonal, Cafestüberl und ähnliches sein. Im Falle von Ferienanlagen wiederum, Schwimm- und Wellnessanlagen etc.

Die Fig. 2 zeigt ein Ausführungsbeispiel für einen Gebäudeblock 16 der Anordnung von Gebäudeeinheiten, bestehend aus vier einzelnen Hauseinheiten 1. Jede Hauseinheit 1 umfasst zueinander schräg angeordnete Seitenwände 2, 3, die im vorliegenden Fall jeweils einen Innenwinkel α mit 45° einschließen. Bei den vier eingezeichneten Hauseinheiten 1 ergibt dies einen Gebäudewinkel β von 180°, gemessen von der äußeren Seitenwand 6 bis zur äußeren Seitenwand 7.

Wie der Zeichnung zu entnehmen ist, ist jede Hauseinheit 1 tortenstückartig ausgebildet. Die Seitenwände 2, 3 sind an ihren beiden Enden durch eine schmale innere Abschlusswand 4 und eine um ein Vielfaches breitere äußere Abschlusswand 5 verbunden und bilden die Gebäudehülle. Die innere schmale und weitgehend nach Norden ausgerichtete Abschlusswand 4 umfasst die Hauseingangstür 8, die sich in den Hauseingangsbereich 9 öffnet.

Die äußere und um ein Vielfaches breitere Abschlusswand 5 reicht zum jeweiligen Grundstück 19 und öffnet sich über eine oder mehrere Terrassentüren 12 zur Terrasse 14 und ist weitgehend nach Osten - Süden - Westen, also zur Sonnen- bzw. Lichtseite ausgerichtet. Die Terrassen 14 werden aufgrund der Drehung voneinander separiert was durch die Einrückung und eine Trennwand noch verstärkt wird.

Der Hausblock 16 ist bevorzugt derart ausgerichtet, dass die äußeren Abschlusswände 5 Richtung Sonnenseite zeigen, also auf der nördlichen Halbkugel der Erde nach Osten, Süden und Westen. Die bevorzugte Nord-Süd-Richtung ist eingezeichnet. Ein wesentliches Merkmal ist, dass in Nordrichtung keine Hauseinheit 1 angeordnet wird, um die Nachteile der Nordausrichtung zu vermeiden. Ausnahmen hierzu können dann erfolgen, wenn es sich dabei um Arbeitsräume wie Büros, Arztpraxen, Gemeinschaftsräume etc. handelt.

Zwischen den schmalen inneren Abschlusswänden 4 entsteht ein gemeinsamer Zugangsbereich 26 zu den einzelnen Hauseinheiten 1, in welchem auch gemeinsam zu benutzende Einrichtungen vorgesehen sein können. Der Zutritt der jeweils äußeren Einheiten kann auch über die nördlich ausgerichteten Seitenwände erfolgen.

Die Erschließung für den gesamten Hausblock 16 kann zentral von diesem Bereich sternförmig ausgeführt sein, was große Vorteile bringt.

Die Erfindung ist nicht auf die in Fig. 2 gezeigte Anordnung von vier Gebäudeeinheiten 1 beschränkt. Die Mindestgröße einer Anordnung von Gebäudeeinheiten, sind zwei Hauseinheiten 1. Es können aber auch mehr als vier Hauseinheiten 1 vorgesehen sein, und der Gebäudewinkel β kann sowohl größer als auch kleiner 180° sein. Auch bei einer solchen größeren/kleineren Anordnung sind die einzelnen Hauseinheiten 1 noch immer der Sonnenseite zugewandt und die äußeren Seitenwände 6 und 7 sind nach Norden ausgerichtet. Neben- oder Arbeitsräume enthaltende Gebäudeeinheiten können auch Richtung Norden ausgerichtet sein.

Die Figuren 3 und 4 zeigen exemplarisch eine Innenraumanordnung für Erdgeschoss (Fig. 3) und das Obergeschoss (Fig. 4).

Durch die Hauseingangstür 8 gelangt man in den Hauseingangsbereich 9 mit einer offenen Treppenanordnung 10, die in das Obergeschoss führt. Vom Hauseingangsbereich 9 gelangt man in das WC 22 und den großzügigen Wohnbereich 23 mit integrierter Küche. Die Einrichtungsgegenstände sind nicht dargestellt.

Aus dem Wohnbereich 23 führt eine Terrassentür 12 zur Terrasse 14 und von dort weiter in den Gartenbereich des Grundstücks 19.

Die Terrasse 14 ist gegenüber dem Nachbargrundstück bzw. der Nachbarterrasse aufgrund der Drehung und einem Rücksprung 13 geschützt. Eine schräg nach oben verlaufende Wandverlängerung 24 der Seitenwand 3 verstärkt diesen Schutz zusätzlich.

Auch hier sei darauf hingewiesen, dass die beschriebene Verwendung als Beispiel dient und die erfindungsgemäßen Gebäude keinesfalls auf Wohnzwecke beschränkt sind. Büroräume, Arbeitsräume, Beherbergungsräumlichkeiten, Arztpraxen, gewerbliche Räumlichkeiten und vieles mehr sind denkbar. Die Nutzung selbst ist nicht Gegenstand der Erfindung, sondern vielmehr die Gebäudeformation und die dadurch für die vielseitigen Verwendungsmöglichkeiten entstehenden Nutzen.

Wie bereits aus diesem Grundriss erkennbar ist, ist diese und jede Hauseinheit 1 gegenüber der Sonnenseite und dem zugehörigen Garten geöffnet und zum Licht hin orientiert. Demgegenüber ist die üblicherweise kalte Nordseite der Hauseinheit 1 nur mit der inneren Abschlusswand 4 ausgerichtet, was auch energietechnisch vorteilhaft ist.

Im Obergeschoß gemäß Figur 4 wird durch die Treppe 10 der Vorraum 31 erreicht. Von diesem Vorraum erreicht man neben dem Nass- und Sanitärbereich 11, dem WC 22, dem Liftschacht 28 und dem Abstellraum 32 eine Reihe von Zimmern 25, wobei zwei Zimmer 25 zu einem Balkon 15 führen, der über der darunterliegenden Terrasse 14 liegt. Auch der Balkon 15 ist durch die Wandverlängerung 24 und den Rücksprung 13 geschützt.

Hinter dem Abstellraum 32 befindet sich der Versorgungsschacht 30. Solange kein Lift eingebaut ist kann der gesamte Raum 28 (Lift) und 32 (Abstellraum) als Schrankraum benutzt werden. In diesem Fall kann vom Schlafzimmer 25 eine Türe direkt in den Schrankraum führen.

Die Fig. 5 zeigt einen Gebäudeblock 16 mit fünf Hauseinheiten, wobei der Gebäudewinkel β größer 180° ist. Die äußere Abschlusswand 5 ist in diesem Beispiel rund ausgebildet und zeigt, dass die Gestaltung der Hauseinheiten 1 auch variieren kann. Die Innenraumgestaltung unterliegt der freien planerischen Gestaltung.

Die Fig. 6 dient dazu, einen anschaulichen Überblick über eine erfindungsgemäße Anordnung von Gebäudeeinheiten - in diesem Falle Reihenhäuser, mit jeweils einem Obergeschoss und Dach - zu geben, und diese Figur spricht für sich selbst.

Die Fig. 7 zeigt exemplarisch eine alternative Raumaufteilung für das Erdgeschoss, wobei ein Liftschacht 28 und eine Treppe 10 zu einem hier nicht dargestellten Obergeschoss führen.

Die Fig. 8 zeigt exemplarisch den Grundriss eines achtstöckigen Hochhauses Die erfindungsgemäße Anordnung von Gebäudeeinheiten kann auch mehrgeschossig sein, wobei mehrere Gebäudeeinheiten 1 nebeneinander und übereinander angeordnet sein können. Bei mehrgeschossigen Anordnungen können ein Liftschacht 28 oder mehrere Liftschächte 28 und eine Treppenkonstruktion 10 oder mehrere Treppenkonstruktionen10 im Zugangsbereich 26 vorgesehen sein, um alle Stockwerke zentral zu erreichen. Im Erdgeschoß kann es analog zu den anderen Ausführungsbeispielen Gärten 19 bzw. Terrassen 14 und in den Obergeschoßen Loggien 15 geben.

Die Fig. 9 zeigt exemplarisch dasselbe achtstöckige Hochhaus 3D von vorne.

Die Fig. 10 zeigt exemplarisch dasselbe achtstöckige Hochhaus 3D von hinten.

Wie schon weiter oben ausgeführt wurde, sind die dargestellten Anordnungen von Gebäudeeinheiten 1 zueinander und auch die Raumaufteilungen in den Gebäudeeinheiten 1 nur exemplarisch. Die Innenausstattung muss selbstverständlich den architektonischen Anforderungen entsprechen.

Von Vorteil ist in allen Fällen, dass durch die kreisförmigen oder stufenförmigen Anordnungen die äußere Abschlusswand 5 als Lichtseite die größte Breite aufweist, sodass die Aufenthaltsräume den größten Lichteinfall haben. Beispielsweise kann bei einem zweigeschossigen Wohngebäude mit nur 125 m² Wohnfläche in dem der Sonne bzw. dem Licht zugewandten Bereich eine Breite auf der äußeren Abschlusswand 5 von 9,2 m erzielt werden.

Im Falle der Anordnung als Reihenhausanlage werden die Gärten 18 breiter und wirken größer als bei einer rechteckigen Anordnung. Die Terrassen 14 und Balkone 15 sind voneinander abgeneigt und in das Gebäude eingerückt, sodass sie geschützter sind und mehr Privatsphäre zum Nachbarn hin bieten. Durch die großen Glasflächen in Richtung der Lichtseite und durch den Abschluss zur Nordseite ergeben sich energietechnische Vorteile.

### Bezugszeichenliste

- 1: Hauseinheit
- 2: Seitenwand
- 3: Seitenwand
- 4: innere Abschlusswand
- 5: äußere Abschlusswand
- 6: äußere Seitenwand
- 7: äußere Seitenwand
- 8: Hauseingangstür
- 9: Hauseingangsbereich
- 10: Treppe
- 11: Nass- und Sanitärbereich
- 12: Terrassentür
- 13: Rücksprung
- 14: Terrasse
- 15: Balkon
- 16: Gebäudeblock
- 17: Zufahrtsstraße
- 18: Grundstücksareal
- 19: Grundstück
- 20: Doppelgarage
- 21: Vorplatz
- 22: WC
- 23: Wohnbereich
- 24: Wandverlängerung
- 25: Schlafzimmer
- 26: Zugangsbereich
- 27: Erker
- 28: Liftschacht
- 29: Allgemeiner Bereich in der Außenanlage
- 30: Versorgungsschacht
- 31: Vorraum
- 32: Schrankraum / Abstellraum

- α: Innenwinkel
- β: Gebäudewinkel

## Patentansprüche

1. Anordnung von Gebäudeeinheiten, umfassend
- eine Mehrzahl von in gekoppelter Bauweise gebauter Gebäudeeinheiten (1) und/oder
- eine Mehrzahl von in einem mehrgeschoßigen Gebäude untergebrachten einzelnen Gebäudeeinheiten (1),
wobei jede Gebäudeeinheit (1) einen tortenstückartigen Grundriss mit zwei in einem Winkel α zueinander liegenden Seitenwänden (2, 3), einer inneren Abschlusswand (4) und einer äußeren Abschlusswand (5) aufweist, wobei die inneren Abschlusswände (4) nordseitig schattenseitig und die äußeren Abschlusswände (5) südseitig sonnenseitig angeordnet sind, **dadurch gekennzeichnet, dass** die zwei außenliegenden Seitenwände (6, 7) der Anordnung von Gebäudeeinheiten in einem Winkel β als Vielfaches des Winkels α zueinander liegen, wobei β zwischen 45° und 270° beträgt.

2. Anordnung von Gebäudeeinheiten nach Anspruch 1, **dadurch gekennzeichnet, dass** die inneren Abschlusswände (4) die Hauseingangstüren (8) mit Zugang zu einem Hauseingangsbereich (9) mit Treppe (10) aufweisen und/oder, dass insbesondere bei mehrgeschoßiger Anordnung der Gebäudeeinheiten in einem Obergeschoß von der Treppe (10) ein Zugang zu einem Nass- und Sanitärbereich (11) sowie zu einem Zimmer (25) gegeben ist.

3. Anordnung von Gebäudeeinheiten nach einem der Ansprüche 1 oder 2, **dadurch gekennzeichnet, dass** die außenliegenden nach Süden und/oder zur Sonne ausgerichteten Abschlusswände (5) mit je zumindest einer Terrassentür (12) und/oder einer Loggiatür versehen sind.

4. Anordnung von Gebäudeeinheiten nach Anspruch 3, **dadurch gekennzeichnet, dass** die der Terrassentür (12) und/oder der Loggiatür benachbarte Seitenwand (2) eine Wandverlängerung (24) als Sicht- und/oder Windschutz aufweist.

5. Anordnung von Gebäudeeinheiten nach einem der Ansprüche 3 bis 4, **dadurch gekennzeichnet, dass** die Abschlusswand (5) zur Terrassentür (12) und/oder zur Loggiatür hin einen Rücksprung (13) aufweist und zwischen Rücksprung (13) und Seitenwand (2) eine Terrasse (14) oder Balkon/Loggia (15) angeordnet ist.

6. Anordnung von Gebäudeeinheiten nach einem der Ansprüche 1 bis 5, **dadurch gekennzeichnet, dass** durch die Aneinanderreihung der inneren Abschlusswände (4) ein zentraler Zugangsbereich (26) gebildet ist.

7. Anordnung von Gebäudeeinheiten nach einem der Ansprüche 1 bis 6, **dadurch gekennzeichnet, dass** die Anordnung von Gebäudeeinheiten auf einem Grundstücksareal (18) angeordnet ist, welches in Verlängerung der Seitenwände (2) und (3) je nach Bedarf eventuell in Grundstücke (19) unterteilt oder parifiziert wird, die den einzelnen Gebäudeeinheiten (1) zugeordnet sind.

8. Anordnung von Gebäudeeinheiten nach einem der Ansprüche 1 bis 7, **dadurch gekennzeichnet, dass** bei mehrgeschossiger Anordnung der Gebäudeeinheiten (1) ein Liftschacht (28) für den Einbau eines Lifts vorgesehen ist.

9. Anordnung von Gebäudeeinheiten nach einem der Ansprüche 1 bis 8, **dadurch gekennzeichnet, dass** insbesondere bei mehrgeschoßiger Anordnung der Gebäudeeinheiten im Zugangsbereich (26) eine zu allen Stockwerken reichende Treppe (10) und Liftschacht (28) vorgesehen sind.

## Claims

1. An arrangement of building units, comprising:
- a plurality of building units (1) constructed in a coupled configuration and/or
- a plurality of individual building units (1) accommodated in a multi-storey building,
wherein each building unit (1) has a pie-slice-like floor plan with two side walls (2, 3) arranged at an angle α to each other, an inner end wall (4) and an outer end wall (5), wherein the inner end walls (4) are arranged on the north-facing, shaded side, and the outer end walls (5) are arranged on the south-facing, sun-exposed side, **characterised in that** the two exterior side walls (6, 7) of the arrangement of building units are arranged at an angle β, being a multiple of the angle α, to one another, wherein β is between 45 ° and 270 °.

2. The arrangement of building units according to claim 1, **characterised in that** the inner end walls (4) have the main entrance doors (8) with access to a building entrance area (9) with stairs (10) and/or **in that**, in particular in the case of a multi-storey arrangement of the building units, on an upper level access is provided from the stairs (10) to a wet area and sanitary area (11), as well as to a room (25).

3. The arrangement of building units according to one of claims 1 or 2, **characterised in that** the exterior end walls (5) facing south and/or the sun are each equipped with at least one patio door (12) and/or one loggia door.

4. The arrangement of building units according to claim 3, **characterised in that** the side wall (2) adjacent to the patio door (12) and/or the loggia door has a wall extension (24) as a privacy and/or wind screen.

5. The arrangement of building units according to one of claims 3 to 4, **characterised in that** the end wall (5) has a recess (13) in the area of the patio door (12) and/or the loggia door, and a patio (14) or balcony/loggia (15) is arranged between the recess (13) and the side wall (2).

6. The arrangement of building units according to one of claims 1 to 5, **characterised in that** a central access area (26) is formed by the arrangement of the inner end walls (4).

7. The arrangement of building units according to one of claims 1 to 6, **characterised in that** the arrangement of building units is arranged on a plot of land (18) which, in an extension of the side walls (2) and (3), is, as required, potentially subdivided or legally partitioned into plots (19) which are assigned to the individual building units (1).

8. The arrangement of building units according to one of claims 1 to 7, **characterised in that**, in the case of a multi-storey arrangement of the building units (1), a lift shaft (28) is provided for the installation of a lift.

9. The arrangement of building units according to one of claims 1 to 8, **characterised in that**, in particular in the case of a multi-storey arrangement of the building units, stairs (10) extending over all levels and a lift shaft (28) are provided in the access area (26).

## Revendications

1. Agencement d'unités de construction, comprenant :
- une pluralité d'unités de construction (1) construites selon une méthode de construction couplée et/ou
- une pluralité d'unités de construction individuelles (1) logées dans un bâtiment à plusieurs étages,
chaque unité de construction (1) présentant un plan en forme de pièce de tarte avec deux parois latérales (2, 3) situées à un angle α l'une par rapport à l'autre, une paroi de fermeture intérieure (4) et une paroi de fermeture extérieure (5), les parois de fermeture intérieures (4) étant disposés du côté nord, à l'ombre, et les parois de fermeture extérieures (5) étant disposés du côté sud, au soleil, **caractérisé en ce que** les deux parois latérales (6, 7) externes de l'agencement d'unités de construction forment entre eux un angle β multiple de l'angle α, β étant compris entre 45 ° et 270 °.

2. Agencement d'unités de construction selon la revendication 1, **caractérisé en ce que** les parois de fermeture intérieures (4) présentent les portes d'entrée de maison (8) avec accès à une zone d'entrée de maison (9) avec escalier (10) et/ou **en ce que**, en particulier lorsque les unités de construction sont agencées sur plusieurs étages, un accès à un espace sanitaire et d'eau (11) ainsi qu'à une chambre (25) est donné dans un étage supérieur depuis l'escalier (10).

3. Agencement d'unités de construction selon l'une des revendications 1 ou 2, **caractérisé en ce que** les parois de fermeture (5) situées à l'extérieur et orientées vers le sud et/ou vers le soleil sont chacune pourvues d'au moins une porte de terrasse (12) et/ou d'une porte de loggia.

4. Agencement d'unités de construction selon la revendication 3, **caractérisé en ce que** la paroi latérale (2) voisine de la porte de terrasse (12) et/ou de la porte de loggia présente un prolongement de paroi (24) servant de protection contre la vue et/ou le vent.

5. Agencement d'unités de construction selon l'une des revendications 3 à 4, **caractérisé en ce que** le parois de fermeture (5) forme un retrait (13) en direction de la porte de la terrasse (12) et/ou en direction de la porte de la loggia et **en ce qu'**une terrasse (14) ou un balcon/loggia (15) est disposé entre le retrait (13) et la paroi latérale (2).

6. Agencement d'unités de construction selon l'une des revendications 1 à 5, **caractérisé en ce qu'**une zone d'accès centrale (26) est formée par l'arrangement des parois de fermeture intérieures (4).

7. Agencement d'unités de construction selon l'une des revendications 1 à 6, **caractérisé en ce que** l'agencement d'unités de construction est disposé sur une aire de terrain (18) qui, dans le prolongement des parois latérales (2) et (3), est éventuellement divisée ou répartie en lots, selon les besoins, en parcelles de terrain (19) associées aux différentes unités de construction (1).

8. Agencement d'unités de construction selon l'une des revendications 1 à 7, **caractérisé en ce que**, lorsque les unités de construction (1) sont agencées sur plusieurs étages, une cage d'ascenseur (28) est prévue pour l'installation d'un ascenseur.

9. Agencement d'unités de construction selon l'une des revendications 1 à 8, **caractérisé en ce que**, en particulier lorsque les unités de construction sont agencées sur plusieurs étages, un escalier (10) et une cage d'ascenseur (28) s'étendant jusqu'à tous les étages sont prévus dans la zone d'accès (26).
